# EUROPÄISCHE PATENTSCHRIFT

(11) **EP 1 191 181 B1**
(45) Veröffentlichungstag und Bekanntmachung des Hinweises auf die Patenterteilung: **15.05.2002**
(21) Anmeldenummer: 00120388.4
(22) Anmeldetag: 18.09.2000
(51) Int. Cl.: E06B 3/82, E06B 5/16

(54) **Türblatt für eine feuerhemmende Stahltür**
Fire-retardant steel door leaf
Vantail de porte coupe-feu en acier

(43) Veröffentlichungstag der Anmeldung: 27.03.2002
(73) Patentinhaber: Novoferm GmbH, 46459 Rees (DE)
(72) Erfinder:
(74) Vertreter: Albrecht, Rainer Harald, Dr.-Ing.

(56) Entgegenhaltungen:
- DE-A- 1 683 373
- DE-A- 2 437 261
- DE-A- 2 512 840
- DE-A- 19 816 172
- US-A- 4 344 256

## Beschreibung

Die Erfindung betrifft ein Türblatt für eine feuerhemmende Stahltür, - mit einem Türkasten aus Stahlblech, einer Dämmstoffeinlage und einem Deckel aus Stahlblech, wobei an innenseitigen Umfangsflächen des Türkastens Verstärkungsbleche angeordnet sind.

Gemäß DIN 18082, Teil 3, 1984 sind zur Aussteifung des Türblattes einer feuerfesten Stahltür Flachstahlstäbe in den Türkasten eingeschweißt. Das Türblatt der in dieser DIN beschriebenen Stahltür weist eine Dicke von 62 mm auf, wobei in den Türkasten 50 mm und 60 mm breite Verstärkungsbleche eingeschweißt sind. Die Abmessungen sind erforderlich, damit eine mit dem Türblatt ausgerüstete Feuerschutztür die Bedingungen der Feuerwiderstandsklasse T 30 (DIN 4102, Teil 5, 1977) erfüllt.

Der Erfindung liegt die Aufgabe zugrunde, ein Türblatt für feuerhemmende Stahltüren anzugeben, das bei einer geringeren Dicke und geringerem Gewicht einen ausreichenden Feuerwiderstand aufweist.

Ausgehend von einem Türblatt des eingangs beschriebenen Aufbaus wird die Aufgabe erfindungsgemäß dadurch gelöst, dass die als gekröpfte Flachprofile ausgebildeten Verstärkungsbleche mehrere in Längsrichtung verteilt angeordnete Sicken aufweisen und an Abschnitten zwischen den Sicken an dem Türkasten befestigt sind. Die Sicken hemmen im Brandfall den Wärmefluss und nehmen bis zum Abriss der vorzugsweise als Schweißverbindungen ausgeführten Verbindungen Längenausdehnungen der Verstärkungsbleche auf. Die erfindungsgemäße Ausgestaltung der Verstärkungsbleche und die damit verbundenen Effekte verleihen dem Türblatt eine überraschend hohe Formstabilität im Brandfall. Die erfindungsgemäße Lehre ermöglicht es, ein Türblatt für feuerhemmende Türen der Feuerwiderstandsklasse T 30 (DIN 4102, Teil 5) mit einer Dicke von weniger als 45 mm auszubilden, wobei das Türblatt Oberflächenbeschichtungen aufweisen kann, z.B. verzinkt, lackiert oder kunststoffbeschichtet ausgeführt sein kann.

Da im Brandfall die Flammen nach oben schlagen und der obere Bereich des Türblattes einer besonderes hohen Beanspruchung ausgesetzt ist, sind die Verstärkungsbleche zumindest an dem oberen Kastenrand und den vertikalen Längsseiten des Türkastens angeordnet. Als untere Abschlussleiste kann beispielsweise ein U-Profil in den Türkasten eingesetzt werden. Bei Türblättern, die wechselweise mit rechtem oder linkem Anschlag einsetzbar sind und einen umlaufenden Falz aufweisen, sind an allen vier Umfangsflächen des Türkastens Verstärkungsbleche in erfindungsgemäßer Ausbildung befestigt.

Für die erfindungsgemäße Lehre ist wesentlich, dass die Verstärkungsbleche an mehreren, jeweils durch eine Sicke beabstandeten Abschnitten an den Umfangsflächen des Türkastens angeschweißt sind. Bei Längenausdehnungen, die im Brandfall auftreten, verformen sich die Sicken und nehmen Verformungsenergie auf. Zweckmäßig weisen die Sicken eine größere Länge auf als die an dem Türkasten anliegenden Abschnitte zwischen den Sicken. Gemäß einer bevorzugten Ausführung der Erfindung sind die Verstärkungsbleche ferner mit einigen Millimetern Abstand von den Ecken des Türkastens angeordnet.

Die Sicken des gekröpften Verstärkungsbleches haben im Rahmen der erfindungsgemäßen Lehre auch eine Isolierwirkung, die dazu beiträgt, dass sich die Durchheizzeit des Türblattes verlängert. Zur Verstärkung der Isolierwirkung kann in die Sicken des Verstärkungsbleches ein Dämmstoff eingelegt werden. In weiterer Ausgestaltung ist vorgesehen, dass das Verstärkungsblech von einem streifenförmigen Dämmmaterial abgedeckt wird, wobei das Dämmmaterial in den Abschnitten zwischen den Sicken zweckmäßig doppellagig angeordnet ist. Die beschriebenen zusätzlichen Dämmmaßnahmen bieten sich für hochbeanspruchte Abschnitte des Türblattes an. Zweckmäßig ist das Dämmmaterial daher in Verbindung mit dem an der Kopfseite des Türblattes angeordneten Verstärkungsblech vorgesehen.

In weiterer Ausgestaltung lehrt die Erfindung, dass der Türkasten nach außen abgewinkelte Randstreifen aufweist, die an die Umfangsflächen anschließen und mit dem aufliegenden Deckel verschweißt sind, wobei der Deckel U-förmig abgewinkelte Randabschnitte aufweist, welche die Randstreifen des Türkastens umgreifen und einen als Hohlkörper ausgebildeten Türfalz bilden. An den Umfangsflächen des Türkastens kann ein Absatz angeformt sein, an dem das Schenkelende der U-förmig zu einem Türfalz umgebogenen Randabschnitte des Deckels aufliegen. Die Breite des Verstärkungsbleches ist bei dieser Ausführung zweckmäßig so gewählt, dass das Verstärkungsblech sich bis zum Absatz erstreckt. In einem Zwischenraum zwischen dem Verstärkungsblech und dem Deckel bleibt Platz für die Anordnung von streifenförmigem Dämmmaterial.

Im Folgenden wird die Erfindung anhand einer lediglich ein Ausführungsbeispiel darstellenden Zeichnung erläutert. Es zeigen schematisch:
- Fig. 1: einen Längsschnitt durch eine feuerhemmende Stahltür,
- Fig. 2: einen Querschnitt durch die in Fig. 1 dargestellte Stahltür in Schlossebene,
- Fig. 3: eine Draufsicht auf den Türkasten des Türblattes bei abgenommenen Deckel aus der Blickrichtung D in Fig. 1,
- Fig. 4: den Schnitt A-A aus Fig. 3,
- Fig. 5: den Schnitt B-B aus Fig. 3.

In den Figuren 1 und 2 ist eine feuerhemmende Stahltür dargestellt mit Zarge 1, Türblatt 2, Schloss 3 und Bändern 4 sowie einem Türschließer 5. Das Türblatt 2 weist einen Türkasten 6 aus Stahlblech, eine Dämmstoffeinlage 7 sowie einen Deckel 8 aus Stahlblech auf. An innenseitigen Umfangsflächen des Türkastens 6 sind Verstärkungsbleche 9 angeordnet. Den Fig. 3 bis 5 entnimmt man, dass die Verstärkungsbleche 9 als gekröpfte Flachprofile ausgebildet sind und mehrere in Längsrichtung verteilt angeordnete Sicken 10 aufweisen. An den Abschnitten 11 zwischen den Sicken 10 sind die Verstärkungsbleche 9 an dem Türkasten 6 befestigt. Die Befestigung kann durch Schweißverbindungen (MIG/MAG), Punktschweißungen oder Mittelfrequenzschweißverfahren erfolgen. Andere Verbindungsarten wie Stanznieten, Druckfügen, Schraubverbindungen und dergleichen sollen jedoch nicht ausgeschlossen sein. Die Sicken 10 weisen eine größere Länge L auf als die an dem Türkasten 6 anliegenden Abschnitte 11 zwischen den Sicken. Im Brandfall hemmen die Sicken 10 den Wärmefluss und nehmen bis zum Abriss der punktförmigen Schweißverbindungen Längenausdehnungen der Verstärkungsbleche 9 auf. Da die als Sicken 10 bezeichneten gekröpften Abschnitte bei der Temperaturbeanspruchung, die im Brandfall auftritt, Verformungsenergie aufnehmen, behält das Türblatt 2 über einen langen Zeitraum eine ausreichende Formstabilität und gewährleistet die raumabschließende Wirkung des Feuerschutzabschlusses. Bei einer Dicke des Türblattes 2 von weniger als 45 mm ist das Türblatt in der Lage, die Bedingungen der Feuerwiderstandsklasse T 30 (DIN 4102, Teil 5, 1977) zu erfüllen.

Im Brandfall ist vor allem der obere Abschnitt des Türblattes 2 durch die nach oben schlagenden Flammen einer starken Beanspruchung ausgesetzt. Erfindungsgemäß sind die Verstärkungsbleche 9 daher zumindest an dem oberen Kastenrand und den vertikalen Längsseiten des Türkastens 6 angeordnet, wie dies in Fig. 3 dargestellt ist. Im Ausführungsbeispiel ist auch der untere Kastenrand durch ein erfindungsgemäß ausgebildetes Verstärkungsblech verstärkt.

Der Fig. 3 entnimmt man, dass die Verstärkungsbleche 9 mit einigen Millimetern Abstand von den Ecken des Türkastens 6 angeordnet sind. Ferner entnimmt man der Darstellung in Fig. 3, dass in die Sicken 10 des an dem oberen Kastenrand 12 angeordneten Verstärkungsbleches 9 ein Dämmstoff 13 auf mineralischer und/oder keramischer Basis eingelegt ist. Ferner ist das Verstärkungsblech 9 von einem streifenförmigen Dämmmaterial 13' abgedeckt, wobei das Dämmmaterial 13' in den Abschnitten 11 zwischen den Sicken 10 doppellagig angeordnet ist.

Den Schnittdarstellungen der Fig. 4 und 5 entnimmt man, dass der Türkasten 6 nach außen abgewinkelte Randstreifen 14 aufweist, die an die Umfangsflächen anschließen und mit dem aufliegenden Deckel 8 verschweißt sind. Der Deckel 8 weist U-förmig abgewinkelte Randabschnitte 15 auf, welche die Randstreifen 14 des Türkastens 6 umgreifen und einen als Hohlkörper ausgebildeten Türfalz bilden. An den Umfangsflächen des Türkastens 6 ist ein Absatz 16 angeformt, an dem das Schenkelende der U-förmig zu einem Türfalz umgebogenen Randabschnitte 15 aufliegen. Die Breite des Verstärkungsbleches 9 ist so gewählt, dass das Verstärkungsblech 9 sich bis zum Absatz 16 erstreckt. In einem Zwischenraum zwischen dem Verstärkungsblech 9 und dem Deckel 8 bleibt Platz für die Anordnung von streifenförmigem Dämmmaterial 13'.

## Patentansprüche

1. Türblatt für eine feuerhemmende Stahltür mit
einem Türkasten (6) aus Stahlblech,
einer Dämmstoffeinlage (7) und
einem Deckel (8) aus Stahlblech,
wobei an innenseitigen Umfangsflächen des Türkastens (6) Verstärkungsbleche (9) angeordnet sind, **dadurch gekennzeichnet, dass** die als gekröpfte Flachprofile ausgebildeten Verstärkungsbleche (9) mehrere in Längsrichtung verteilt angeordnete Sicken (10) aufweisen und an Abschnitten (11) zwischen den Sicken (10) an dem Türkasten (6) befestigt sind.

2. Türblatt nach Anspruch 1, **dadurch gekennzeichnet, dass** die Verstärkungsbleche (9) zumindest an dem oberen Kastenrand (12) und den vertikalen Längsseiten des Türkastens (6) angeordnet sind.

3. Türblatt nach Anspruch 2, **dadurch gekennzeichnet, dass** ein U-Profil als untere Abschlussleiste in den Türkasten (6) eingesetzt ist.

4. Türblatt nach einem der Ansprüche 1 bis 3, **dadurch gekennzeichnet, dass** die Sicken (10) eine größere Länge (L) aufweisen als die an dem Türkasten (6) anliegenden Abschnitte (11) zwischen den Sicken (10).

5. Türblatt nach einem der Ansprüche 1 bis 4, **dadurch gekennzeichnet, dass** die Verstärkungsbleche (9) mit einigen Millimetern Abstand von den Ecken des Türkastens (6) angeordnet sind.

6. Türblatt nach einem der Ansprüche 1 bis 5, **dadurch gekennzeichnet, dass** in die Sicken (10) des Verstärkungsbleches (9) ein Dämmstoff (13) eingelegt ist .

7. Türblatt nach einem der Ansprüche 1 bis 6, **dadurch gekennzeichnet, dass** das Verstärkungsblech (9) von einem streifenförmigen Dämmmaterial (13') abgedeckt ist, wobei das Dämmmaterial (13') in den Abschnitten zwischen den Sicken (10) doppellagig angeordnet ist.

8. Türblatt nach einem der Ansprüche 1 bis 7, **dadurch gekennzeichnet, dass** der Türkasten (6) nach außen abgewinkelte Randstreifen (14) aufweist, die an die Umfangsflächen anschließen und mit dem aufliegenden Deckel (8) verschweißt sind, wobei der Deckel (8) U-förmig abgewinkelte Randabschnitte (15) aufweist, welche die Randstreifen (14) des Türkastens (6) umgreifen und einen als Hohlkörper ausgebildeten Türfalz bilden.

9. Türblatt nach Anspruch 8, **dadurch gekennzeichnet, dass** an den Umfangsflächen des Türkastens (6) ein Absatz (16) angeformt ist, an dem das Schenkelende der U-förmig zu einem Türpfalz umgebogenen Randabschnitte (15) des Deckels (8) aufliegen.

10. Türblatt nach Anspruch 9, **dadurch gekennzeichnet, dass** die Breite des Verstärkungsbleches (9) so gewählt ist, dass das Verstärkungsblech (9) sich bis zum Absatz (16) erstreckt, und dass in einem Zwischenraum zwischen dem Verstärkungsblech (9) und dem Deckel (8) streifenförmiges Dämmmaterial (13') angeordnet ist.

## Claims

1. A door leaf for a fire-resistant steel door comprising
a sheet steel door case (6),
an insulating-material insert (7) and
a sheet steel cover (8),
wherein steel reinforcing sheets (9) are disposed on inner peripheral surfaces of the door case (6), **characterised in that** the reinforcing sheets (9), in the form of cranked flat profiles, have a number of longitudinally distributed corrugations (10) and are fastened to the door case (6) at portions (11) between the corrugations (10).

2. A door leaf according to claim 1, **characterised in that** the reinforcing sheets (9) are disposed at least on the upper edge (12) and the vertical longitudinal sides of the door case (6).

3. A door leaf according to claim 2, **characterised in that** a bottom end strip in the form of a U-profile is inserted in the door case (6).

4. A door leaf according to any of claims 1 to 3, **characterised in that** the corrugations (10) have a length (L) greater than the portions (11) adjoining the door case (6) between the corrugations (10).

5. A door leaf according to any of claims 1 to 4, **characterised in that** the reinforcing plates (9) are disposed a few millimetres away from the corners of the door case (6).

6. A door leaf according to any of claims 1 to 5, **characterised in that** an insulating material (13) is inserted in the corrugations (10) of the reinforcing sheet (9).

7. A door leaf according to any of claims 1 to 6, **characterised in that** the reinforcing sheet (9) is covered by a strip of insulating material (13'), which is placed in a double layer in the portions between the corrugations (10).

8. A door leaf according to any of claims 1 to 7, **characterised in that** the door case (6) has outwardly bent edge strips (14) which adjoin the peripheral surfaces and are welded to the cover (8) on top, wherein the cover (8) has U-shaped bent edge portions (15) which surround the edge strips (14) of the door case (6) and form a hollow rebate.

9. A door leaf according to claim 8, **characterised in that** a shoulder (16) is formed on the peripheral surfaces of the door case (6), and the ends of the U-shaped edge portions (15) of the cover (8) bent into a rebate rest on the shoulder (16).

10. A door leaf according to claim 9, **characterised in that** the width of the reinforcing sheet (9) is chosen so that the reinforcing sheet (9) extends to the shoulder (16) and a reinforcing material (13') in strip form is disposed in a space between the reinforcing strip (9) and the cover (8).

## Revendications

1. Vantail de porte pour une porte en acier coupe-feu comportant
un caisson de porte (6) en tôle d'acier,
une garniture en matière calorifuge (7) et
un couvercle (8) en tôle d'acier,
des tôles de renfort (9) étant disposées sur les surfaces périphériques intérieures du caisson de porte (6), **caractérisé en ce que** les tôles de renfort (9), réalisées en tant que profilés plats coudés, présentent plusieurs moulures (10) réparties dans la direction longitudinale et sont fixées à des parties (11) entre les moulures (10), sur le caisson de porte (6).

2. Vantail de porte selon la revendication 1, **caractérisé en ce que** les tôles de renfort (9) sont disposées au moins sur le bord supérieur (12) du caisson et les côtés longitudinaux verticaux du caisson de porte (6).

3. Vantail de porte selon la revendication 2, en ce qu'un profilé en U est inséré en tant que baguette de terminaison inférieure dans le caisson de porte (6).

4. Vantail de porte selon l'une des revendications 1 à 3, **caractérisé en ce que** les moulures (10) présentent une plus grande longueur (L) que les parties (11) qui s'appliquent contre le caisson de porte (6), entre les moulures (10).

5. Vantail de porte selon l'une des revendications 1 à 4, **caractérisé en ce que** les tôles de renfort (9) sont disposées à quelques millimètres de distance des angles du caisson de porte (6).

6. Vantail de porte selon l'une des revendications 1 à 5, **caractérisé en ce qu'**une matière calorifuge (13) est placée dans les moulures (10) de la tôle de renfort (9).

7. Vantail de porte selon l'une des revendications 1 à 6, **caractérisé en ce que** la tôle de renfort (9) est recouverte par un matériau calorifuge (13') en forme de bande, le matériau calorifuge (13') étant disposé en couche double dans les parties entre les moulures (10).

8. Vantail de porte selon l'une des revendications 1 à 7, **caractérisé en ce que** le caisson de porte (6) comporte des bandes de bordure (14), coudées vers l'extérieur, qui se raccordent aux surfaces périphériques et qui sont soudées avec le couvercle (8) placé dessus, le couvercle (8) comportant des parties de bordure (15) coudées en U, qui entourent les bandes de bordure (14) du caisson de porte (6) et qui forment une feuillure de porte réalisée en tant que corps creux.

9. Panneau de porte selon la revendication 8, **caractérisé en ce que** sur les surfaces périphériques du caisson de porte (6) est formé un décrochement (16) sur lequel repose l'extrémité de branche des parties de bordure (15) du couvercle (8) repliées en une feuillure de porte.

10. Panneau de porte selon la revendication 9, **caractérisé en ce que** la largeur de la tôle de renfort (9) est choisie de manière que la tôle de renfort (9) s'étende jusqu'au décrochement (16), et **en ce que** dans un interstice entre la tôle de renfort (9) et le couvercle (8) est disposé un matériau calorifuge (13') en forme de bande.
